# EUROPÄISCHE PATENTANMELDUNG

(11) **EP 4 760 013 A1**
(43) Veröffentlichungstag der Anmeldung: **17.06.2026**
(21) Anmeldenummer: 24000146.1
(22) Anmeldetag: 16.12.2024
(51) Int. Cl.: E04B 2/74, E04B 2/76, E04B 2/78

(54) **VERBINDUNGS-STECKSYSTEM**

(71) Anmelder: Groupe Egli AG, 2504 Biel Bienne (CH)
(72) Erfinder: PANNDORF, Sven, 07629 St. Gangloff (DE)

(57) **Zusammenfassung**

Das beschichtete Verbindungs-Stecksystem für den Bereich des Bauwesens ist mit einer Sendzimir verzinkten Beschichtung versehen, wird aus Grundprofilen (U), Verbindungsprofilen (X) sowie Gleitstücken (V/W/Y/Z) zusammengesetzt und ist modular erweiterbar. Das Produkt wird als Unterkonstruktion im Bereich des Trockenbaus verwendet und dient dazu, Wände im Innenausbaubereich zu bauen. Das System ist zudem kompatibel mit aktuell nutzbaren Trockenbausystemen. Der variable Einsatz von Gleitstücken ermöglicht es, auf variable Umgebungen, wie zu erwartende Deckenbiegungen reagieren zu können. Bestehende Stecksysteme sind schwer, unflexibel, aufwendig montierbar und erschweren die Integration von Fremdbauteilen wie Türen und Zargen. Durch die Beschichtung sowie die, aufgrund der Aussparungen, leichteren Profile, ist das beschichtete Verbindungs-Stecksystem leichter und somit auch vereinfacht montierbar.

## Beschreibung

1. Das Produkt dient als Unterkonstruktion für den Trockenbau und ist mit bestehenden Systemen kompatibel. Das Sendzimir verzinkten Beschichtung (nachfolgend: SVZ-Beschichtung) Verbindungs-Stecksystem umfasst mehrere Module, welche mittels Verschraubungen passgenau verbunden werden können.
2. Die Erfindung wird nachfolgend anhand der in den beigefügten Zeichnungen dargestellten Ausführungsbeispiele näher erläutert.
3. Figur 1.: Ist eine perspektivische Darstellung einer möglichen Ausgestaltung des Edelstahlstecksystems.
4. Figur 2.: Detail V in Figur 1. Die Figur zeigt eine schematische Darstellung des Gleitstück Maxis. Das Gleitstück Maxi ist im rechten Winkel zu einem Grundprofil angebracht und verschraubt. Das Profil weist eine in Längsrichtung durchgehende, Struktur auf. Und besteht aus einem Steg und zwei Schenkeln, die variabel verschraubt werden können.
5. Figur 3.: Detail W in Figur 1. Die Figur zeigt das Gleitstück Mini, das als Verbindungs-Steckprofil konzipiert ist. Dieses spezielle Steckprofil ermöglicht eine um 90° gedrehte, flächenbündige Montage von Grundprofilen. Durch die besondere Form des Gleitstücks wird eine stabile und bündige Verbindung zwischen zwei Grundprofilen geschaffen, wobei die Profile in einem rechten Winkel zueinanderstehen.
6. Figur 4.: Detail X in Figur 1. Die Figur zeigt die Verbindung eines Grundprofils mit dem Verbindungsstück, welches als Erweiterung sowie Passverbindung des Grundprofils verwendet wird.
7. Figur 5.: Detail Y in Figur 1. Die Figur zeigt das Gleitstück Midi, welches als Verbindungs-Steckprofil konzipiert ist. Dieses Steckprofil ermöglicht eine Montage an Boden oder Decke zum Befestigen der Profile sowie zum Verbinden der Grundprofile.
8. Figur 6.: Detail Z in Figur 1. Die Figur zeigt das Gleitstück Maxi, das eine ähnliche Funktion wie das Gleitstück Midi aufweist, jedoch mit einem erweiterten Verfahrbereich ausgestattet ist. Dieses Steckprofil dient zur Verbindung von Grundprofilen, wobei es speziell für Anwendungen entwickelt wurde, bei denen grosse Massunterschiede sowie Massveränderungen ausgeglichen werden müssen.
9. In der Figur 1, Detail X und Z wird die Funktion des Gleitstücks Maxi verdeutlicht: Die Details X und Z zeigen, wie das Gleitstück in den Grundprofilen eingeschoben wird und dabei in Längs- und Querachse justiert werden kann, um unterschiedliche Massabweichungen zu kompensieren. Durch die sichere Fixierung mittels Einrasten oder Schraubverbindungen wird eine dauerhaft stabile und belastbare Verbindung gewährleistet, auch bei grösseren Konstruktionsunterschieden.
10. Figur 7.: Detail T/A-A in Figur 7. Die Figur 7 zeigt eine Doppelbeplankung des Stecksystems mit Isolierung. Diese Beplankung in Form von Gipsplatten (T) mit Isolierung (S) liegt an dem Grundprofil (U) an.
11. Figur 8.: Detail T in Figur 1. Die Figur 8 zeigt eine Einfachbeplankung des Stecksystems ohne Isolierung. Dabei wird im Querschnitt dargestellt, wie die Beplankung mittels Gipsplatten (T) an dem Grundprofil (U) anliegt.
12. Die Lochbilder in den Bauelementen der Einzelteile können an Normprofile angepasst werden.
13. Die Verschraubungen sowie das Stecksystem (Grundprofile (U) sind isolierfähig, um eine akustische Isolierung zu ermöglichen.
14. Das mit einer SVZ-Beschichtung versehene Verbindungs-Stecksystem aus U-Profilen ist modular erweiterbar wird jeweils auf den Grundprofilen (U) zusammengesetzt.
15. Die mindestens zwei Grundprofile können durch das Verbindungsprofil (X) verlängert werden und werden darüber hinaus jeweils durch Gleitstücke im rechten Winkel zueinander miteinander verschraubt.
16. Die Verschraubung der Grundprofile erfolgt über Gleitstücke, welche einseitig und an den Enden der Grundprofile verschraubt werden.
17. Die Enden der Grundprofile werden auf der Aussenseite des Stegs mit dem Gleitstück-Mini (W) verbunden.
18. Wird das Ende eines Grundprofils mit der Innenseite des Stegs verbunden, so wird das Gleitstück-Midi (Y/Z) eingesetzt.
19. Für die Verbindung zweier Grundprofile in einer 90-Grad Verbindung wird an ihren Enden neben dem Gleitstück-Midi (Y/Z) das Gleitstück-Maxi (V) mit einem längeren Gleitbereich eingesetzt, um auf variable Umgebungen, wie Deckenbiegungen, an dem das System angebracht ist, reagieren zu können und Ermüdungen der Grundprofile vorzubeugen.
20. Soweit keine Deckenbiegungen zu erwarten sind, kann das Gleitstück Maxi (V) durch das Gleitstück-Midi (Y/Z) ersetzt werden.
21. Das Verbindungs-Stecksystem kann mittels Gipsplatten (T) beplankt werden. Der Raum zwischen den Gipsplatten inklusive der Freiräume in den U-Profilen kann mit Isoliermaterial (A-A) versehen werden.
22. Die Beplankung erfolgt in Form einer einfachen oder einer Doppelbeplankung. Darüber hinaus kann das Produkt mit sowie ohne Isolierung errichtet werden. Der Zwischenraum zwischen der Gipsplattenbeplankung kann durchgehend mit Isolationsmaterial befüllt werden. Insbesondere auch innerhalb der Grundprofile.
23. Die horizontalen «Ständer» (aus den Grundprofilen bestehend) werden vom Boden zur Decke montiert. Die entsprechenden Grundprofile können ebenso in der vertikalen Verbauung eingesetzt werden.
24. Um die Grundprofile an Boden und Decken befestigen zu können, werden sowohl das Gleitstück-Midi (Y/Z) als auch das Gleitstück-Maxi (V) verwendet. Das Gleitstück-Maxi (V) erfüllt zusätzlich die Funktion des Gleitens bei gleitenden Deckenanschlüssen. Diese Anschlüsse werden im Regelfall bei schallverhindernden Bauvorgaben sowie bei möglicher Deckenbiegung eingesetzt.
25. Das Verbindungsstück (X) hat die Funktion, zwei Grundprofile miteinander zu verbinden, mit der Prämisse keine Verminderung der Anhängelast zu erhalten. Dieses Verbindungsstück ist so konzipiert das es in die bestehenden Grundprofile eingeschoben und fixiert werden kann.
26. Auch das Gleitstück-Midi (W) wird im Bereich der Türstürze als Verbindungselement eingesetzt und ist so konzipiert, dass es so wenig Platz wie möglich beansprucht. Alle Gleitstücke können im Grundprofil flexibel verschoben werden und an den Grundprofilen befestigt werden.
27. Das System ist sowohl für die horizontale als auch für die vertikale Montage ausgelegt.
28. Ein weiteres Merkmal des Systems ist die vereinfachte Integration von Fremdbauteilen wie Türen und Zargen. Dies wird durch Adapter beziehungsweise die Gleitstücke und Verbindungselemente ermöglicht, welche spezifisch für das System hergestellt werden. Diese ermöglichen eine schnelle und sichere Montage.
29. Weiter zeichnet sich die Erfindung dadurch aus, dass die Bauteile mit einer SVZ-Beschichtung versehen sind (Materialbezeichnung: Stahlblech SVZ, DX51 D+Z275MA-G sendzimirverzinkt) und somit erheblich leichter sind als vergleichbare Rohrkonstruktionen und nachträglich bei Bedarf noch einen Korrosionsschutz erhalten.
30. Die Gewichtsreduktion wird durch gezielt platzierte Ausschnitte in den Profilen erreicht, die trotz reduziertem Materialeinsatz eine gleichwertige strukturelle Stabilität gewährleisten.

## Patentansprüche

1. Verbindungs-Stecksystem, basierend auf U-förmigen Grundprofilen (U), **dadurch gekennzeichnet, dass** diese durch ein Verbindungsstück (X) zusammengesteckt, durch ein Gleitstück mit Platte (Y) zusammengeschraubt, im 90°-Winkel innenseitig (V, Y, Z) an ein Grundprofil (U) und aussenseitig an ein Grundprofil (U) geschraubt sowie mittels einem Gleitstück mit verkürzter Platte (W) um 90° gedreht aussenseitig (W) an ein Grundprofil geschraubt werden können.

2. Verbindungs-Stecksystem nach Anspruch 1, **dadurch gekennzeichnet, dass** es durch Gipsplatten (T) einfach oder mittels Doppelbeplankung verschlossen ist (A-A).

3. Verbindungs-Stecksystem nach Anspruch 2, **dadurch gekennzeichnet, dass** der Zwischenraum zwischen der Gipsplattenbeplankung durchgehend, insbesondere innerhalb der Grundprofile (U), mit Isolationsmaterial gefüllt ist (A-A).

4. Verbindungs-Stecksystem nach Anspruch 1, **dadurch gekennzeichnet, dass** die Bauteile modular passgenau miteinander verbunden sind.

5. Verbindungs-Stecksystem nach einem der vorhergehenden Ansprüche, **dadurch gekennzeichnet, dass** die Profile (U) sowie die Gleitstücke (V, W, Y,Z) Sendzimirverzinkt beschichtet sind.

## Geänderte Patentansprüche

### Geänderte Patentansprüche gemäss Regel 137(2) EPÜ.

1. Modulares Verbindungs-Stecksystem für den Trockenbau, mit mehreren Profil- und Verbindungselementen zum Errichten von nichttragenden Leichtbauwänden, Leichtbaudecken oder Leichtbauböden, **dadurch gekennzeichnet, dass** das System einheitlich modular aufgebaut ist und an Wandanschlüssen, Bodenanschlüssen und Deckenanschlüssen jeweils gleitende Verbindungen (V, W, Y, Z) aufweist, welche Bewegungen der angeschlossenen Bauteile relativ zueinander ermöglichen, und dass das Stecksystem universell kompatibel mit bestehenden Leichtbau-Profilsystemen ausgebildet ist, sodass vorhandene Standard-Trockenbauprofile in das System integriert werden können, und dass externe Bauteile wie Türzargen, Fensterrahmen oder andere Einbauelemente unabhängig von deren Gewicht oder Geometrie ohne zusätzliche Verstärkungsmittel in die modulare Konstruktion integrierbar sind, und dass das Stecksystem eine durchgängige konstruktive Lösung für Wand-, Boden- und Deckenkonstruktionen bildet, bei der keine separaten tragenden Zusatzanschlüsse an Bauwerksteilen erforderlich sind, wobei die Profile des Systems gewichts- und platzoptimiert dimensioniert sind (U, X) und sämtliche Verbindungs- und Profilelemente (V, W, X, Y, Z) rückbaubar und wiederverwendbar ausgestaltet sind.

2. Verbindungs-Stecksystem nach Anspruch 1, **dadurch gekennzeichnet, dass** die gleitenden Verbindungen an Wandanschlüssen, Bodenanschlüssen und Deckenanschlüssen mittels spezieller Anschlussprofile mit Langlöchern oder Gleitern (V, W, Y, Z) realisiert sind, welche eine kontrollierte Relativbewegung, insbesondere vertikal an Deckenanschlüssen und horizontal an Wandanschlüssen, erlauben, um Bauteilsetzungen, Deckendurchbiegungen oder Schwingungen spannungsfrei aufzunehmen.

3. Verbindungs-Stecksystem nach Anspruch 1, **dadurch gekennzeichnet, dass** die Profilabmessungen der modularen Elemente an gängige Trockenbau-Standardprofile angepasst sind, sodass U-Profile (U) und Verbindungsstücke (X) des Systems form- und kraftschlüssig mit handelsüblichen Metallständer-Profilen koppelbar sind und vorhandene Leichtbauwände ohne aufwändige Anpassarbeiten mit dem System nachgerüstet oder erweitert werden können.

4. Verbindungs-Stecksystem nach Anspruch 1, **dadurch gekennzeichnet, dass** zur Integration externer Bauteile, insbesondere Tür- oder Fensterzargen, Adapterelemente oder Befestigungsmodule vorgesehen sind, die in das Stecksystem einsetzbar sind und eine stabile Aufnahme schwerer Einbauelemente gewährleisten, ohne dass zusätzliche Verstärkungs- oder Stützkonstruktionen ausserhalb des modularen Systems benötigt werden.

5. Verbindungs-Stecksystem nach Anspruch 1, **dadurch gekennzeichnet, dass** sämtliche Verbindungen lösbar ausgestaltet sind, insbesondere durch Schraub-, Klemm- oder Steckmittel, die eine zerstörungsfreie Demontage aller Profil- und Verbindungselemente (V, W, X, Y, Z) ermöglichen, wodurch eine einmal errichtete Konstruktion ohne Substanzverlust rückgebaut und die Komponenten für einen erneuten Aufbau wiederverwendet oder dem stofflichen Recycling zugeführt werden können.

6. Verbindungs-Stecksystem nach Anspruch 1 oder einem der vorhergehenden Ansprüche, **dadurch gekennzeichnet, dass** das System beplankt werden kann mit Gipsplatten (T), die in einfacher oder doppelter Ausführung aufgebracht werden, wobei der Zwischenraum zwischen den Gipsplatten (T) sowie innerhalb der Grundprofile (U) vollständig mit Isolationsmaterial (S) verfüllt werden kann, um akustische oder thermische Anforderungen zu erfüllen (A-A).
